# EUROPÄISCHE PATENTSCHRIFT

(11) **EP 1 239 215 B1**
(45) Veröffentlichungstag und Bekanntmachung des Hinweises auf die Patenterteilung: **06.06.2007**
(21) Anmeldenummer: 02005485.4
(22) Anmeldetag: 07.03.2002
(51) Int. Cl.: F21S 8/00, F21S 11/00, F21V 7/22, F21Y 113/00, F21W 131/30, F21W 131/402

(54) **Leuchtkörper zur Beleuchtung von Räumen**
Lighting device for illuminating rooms
Dispositif d'éclairage pour l' illumination de locaux

(30) Priorität: 09.03.2001 AT 3772001
(43) Veröffentlichungstag der Anmeldung: 11.09.2002
(73) Patentinhaber: Bartenbach, Christian, A-6071 Aldrans (Tirol) (AT)
(72) Erfinder: Bartenbach, Christian, 6071 Aldrans (AT); Pohl, Wilfried, 6424 Silz (AT); Anselm, Christian, 6161 Natters (AT)
(74) Vertreter: Torggler, Paul Norbert

(56) Entgegenhaltungen:
- DE-A1- 4 439 507
- DE-A1- 4 442 351
- GB-A- 2 340 215

## Beschreibung

Die vorliegende Erfindung betrifft einen Leuchtkörper zur Beleuchtung von Räumen mit einem von einer Wandung begrenzten Hohlkörper, der zur Mehrfachreflexion von Licht im Inneren mit reflektierenden Innenflächen versehen ist, wobei die Innenflächen des Hohlkörpers einen Reflexionsgrad von mindestens 90 % aufweisen und lichtstreuend ausgebildet sind und in der Wandung des Hohlkörpers mindestens eine die Wandung durchbrechende Lichtaustrittsöffnung vorgesehen ist.

Leuchtkörper zur Beleuchtung von Räumen sind beim Stand der Technik in einer großen Vielfalt und mit unterschiedlichsten Ausprägungen bekannt. Die verschiedenen Ausprägungen von Leuchtkörpern richten sich nach der Art ihrer Verwendung. Hier kann man generell zwischen Leuchtkörpern unterscheiden, welche dem punktuellen Beleuchten einer bestimmten Fläche dienen. Für diese Gattung von Leuchten sind als Beispiel eine Leselampe oder ein Spotlicht für die Ausleuchtung von Bühnen in Theatern oder dergleichen anzuführen. Eine andere Gattung von Leuchtkörpern dient der möglichst gleichmäßigen Ausleuchtung von Räumlichkeiten. Für diesen Zweck werden oft Deckenfluter, Anordnung von Leuchtstoffröhren usw. angewendet. Die Aufgabenstellung der punktuellen Ausleuchtung von bestimmten begrenzten Flächen wie auch die der gleichmäßigen Ausleuchtung von Räumen tritt oft gleichzeitig in geschlossenen Räumen auf. Beim Stand der Technik müssen häufig zur Lösung dieser Aufgabenstellungen verschiedenartige Leuchtkörper in Kombination eingesetzt werden. Oftmals wird die gesetzte Aufgabenstellung jedoch auch durch die Kombination von verschiedenartigen Leuchten nicht vollständig gelöst. Häufige Probleme sind des weiteren, daß bei verschiedenen Leuchtentypen unerwünschte Farbeffekte durch ein eingeschränktes Spektrum des ausgesandten Lichts hervorgerufen werden. So gibt z.B. eine Quecksilberdampflampe durch den in der Lichtquelle unten vorhandenen "Quecksilbersumpf" hindurch nach unten braunes Licht ab, während der Anteil des abgestrahlten Lichts, welches nicht den Sumpf durchdringen muß, eine blaue Färbung hat. Des weiteren werden Personen in den auszuleuchtenden Räumen teilweise durch die beim Stand der Technik verwendeten Leuchtkörper geblendet. Durch die Lampenbauform (Fassung, Sockel, Quetschung...) wie auch die Eigenschaften der verwendeten Lichtquellen wird bei gängigen Leuchtkörpern nach dem Stand der Technik in unterschiedliche Raumrichtungen unterschiedlich viel Licht (Intensität) abgestrahlt, wodurch mit gängigen Reflektoren eine gleichmäßige Verteilung kaum erreicht werden kann. Anders herum ist durch die gegebene Aufgabenstellung einer spezifischen Leuchte oft die äußere Form der Leuchte weitgehend vorgegeben, was eine starke Einschränkung beim Design einer Leuchte bedeutet.

Aus den Schriften DE 4 439 507 A1 und US 4,459,642 A sind Leuchtkörper mit Hohlkörpern bekannt, bei denen die Hohlkörper reflektierende Innenflächen aufweisen. In die in diesen Schriften gezeigten Leuchtkörper wird sowohl Sonnenlicht als auch künstliches Licht eingestrahlt. In dem Hohlkörper findet eine Nivellierung oder Mischung des von den verschiedenen Lichtquellen eingestrahlten Lichtes statt. Diese Nivellierung basiert auf einer Vielfachreflexion des in den Hohlkörper eingestrahlten Lichtes, an dessen reflektierenden Innenflächen. Die Lichtabgabe aus dem Leuchtkörper erfolgt bei der US 4,459,642 A über semi-transparente Bereiche in der Wandung des Hohlkörpers und in der DE 4 439 507 A1 über sogenannte Lichtaustrittssysteme, in denen das Licht ebenfalls über semi-transparente Bereiche austreten kann. Alle in diesen Schriften gezeigten Leuchtkörper haben den Nachteil, daß sie zwar zur gleichmäßigen und ausreichend hellen Raumausleuchtung nicht aber zur gezielten Beleuchtung begrenzter Teilräume mit erhöhtem Lichtbedarf wie z.B. zur Ausleuchtung von Arbeitsplätzen verwendet werden können. Hierzu reicht bei den beim Stand der Technik bekannten, oben genannten Leuchtkörpern die in den jeweiligen Hohlkörpern erzeugte Leuchtdichte nicht aus.

Die GB 2340215 A offenbart einen gattungsgemäßen Leuchtkörper zur Beleuchtung von Räumen mit einem von einer Wandung begrenzten Hohlkörper, der zur Mehrfachreflexion von Licht im Inneren mit reflektierenden Innenflächen versehen ist, wobei die Innenflächen des Hohlkörpers einen Reflexionsgrad von mindestens 90 % aufweisen und lichtstreuend ausgebildet sind und in der Wandung des Hohlkörpers mindestens eine die Wandung durchbrechende Lichtaustrittsöffnung vorgesehen ist.

Aufgabe der Erfindung ist es, die Effektivität der gattungsgemäßen Leuchtkörper weiter zu verbessern.

Dies wird erfindungsgemäß dadurch erreicht, daß sich aus der Innenfläche A0 der Wandung des Hohlkörpers, der Summe A1 aller Flächen aller Öffnungen in der Wandung und aus dem Reflexionsgrad Rho bei der Berechnung des Wirkungsgrades Eta nach der Formel Eta = Rho x f (1 - Rho (1 - f)) ein Wirkungsgrad Eta von mindestens 40 %, vorzugsweise von mindestens 65 %, ergibt, wobei f = A1 /(A1 + A0) ist und daß das Verhältnis der Innenfläche der Wandung des Hohlkörpers zur Summe aller Flächen aller Öffnungen, vorzugsweise aller Lichtaustrittsöffnungen, in der Wandung des Hohlkörpers größer als 5:1, vorzugsweise größer als 10:1, ist.

Auch bei der Erfindung ist es somit vorgesehen, daß der Leuchtkörper eine die Wandung des Hohlkörpers durchbrechende Lichtaustrittsöffnung aufweist. Diese gezielte Lichtauskopplung kann zur konzentrierten Beleuchtung von begrenzten Flächen, aber auch zur gezielten Ausleuchtung von Räumen verwendet werden. Hierbei wird insgesamt eine deutlich verbesserte Ausleuchtung als mit den beim Stand der Technik bekannten Hohlkörperleuchten erreicht. Die Anwendung von Lichtaustrittsöffnungen ist erst durch eine ausreichend hohe Leuchtdichte im Inneren des Leuchtkörpers möglich. Die hohe Leuchtdichte und damit ein wirtschaftlicher Betrieb solcher Leuchten mit einem entsprechenden hohen Leuchtenbetriebswirkungsgrad ist erst durch den erfindungsgemäßen Reflexionsgrad der Innenflächen des Hohlkörpers von mindestens 90 % möglich. Durch die lichtstreuende Ausbildung der Innenflächen des Hohlkörpers wird darüber hinaus zum einen erreicht, daß Lichtquellen oder andere Bauteile innerhalb des Hohlkörpers nicht nach außen abgebildet werden. Zum anderen resultiert die lichtstreuende Wirkung der Innenflächen darin, daß vom Leuchtkörper nur angenehm diffus gestreutes Licht abgestrahlt wird. Unter lichtstreuend wird hierbei nicht nur eine vollkommen richtungsunabhängige ideale Streuung sondern im allgemeinen eine Aufweitung des reflektierten Lichtstrahls bezeichnet. Insgesamt ist die erfindungsgemäße lichtstreuende Wirkung dadurch charakterisiert, daß das den Leuchtkörper verlassende Licht keine Vorzugsrichtungen mehr aufweist. Dies kann, wie weiter unten angeführt, durch verschiedene Maßnahmen erreicht werden.

Die Leuchtdichte in einem Hohlkörper mit einer weitgehend geschlossenen Innenfläche steigt mit wachsendem Reflexionsgrad von einer Leuchtdichte = 0 bei einem Reflexionsgrad = 0 % theoretisch bis zu einer unendlich großen Leuchtdichte bei einem Reflexionsgrad der Innenflächen von 100 % an. Daher weisen die Innenflächen des Hohlkörpers in bevorzugten Ausführungsformen einen Reflexionsgrad größer als 95 % bzw. 97 % oder größer als 98 % bzw. 99 % auf. Hierbei gilt, daß der oben geschilderte erfindungsgemäße Effekt umso besser ausgenützt werden kann je näher der Reflexionsgrad der Innenfläche des Hohlkörpers sich den 100 % nähert.

Da alle Öffnungen im Hohlkörper des Leuchtkörpers nicht oder nur gering reflektierende Flächen sind, wird der effektive Reflexionsgrad der Innenflächen durch sie vermindert. Dies führt zu einer Verminderung der Leuchtdichte im Inneren des Leuchtkörpers bzw. des Hohlkörpers. Daher ist es erfindungsgemäß vorgesehen, daß das Verhältnis der Innenfläche der Wandung des Hohlkörpers zur Summe aller Flächen aller Öffnungen, vorzugsweise aller Lichtaustrittsöffnungen, in der Wandung des Hohlkörpers größer als 5:1, vorzugsweise größer als 10:1, ist. Je nach Aufgabenstellung des Leuchtkörpers ist günstigerweise auch ein Verhältnis der Fläche der Wandung des Hohlkörpers zur Summe aller Flächen aller Öffnungen in der Wandung des Hohlkörpers größer als 20 : 1 bzw. größer als 30 : 1 oder vorzugsweise sogar größer als 40 : 1 anzustreben.

Insgesamt ist ein Leuchtkörper nur dann sinnvoll betreibbar, wenn sein Wirkungsgrad Eta oberhalb eines gewissen Mindestwertes liegt. Hierbei hängt der Wirkungsgrad Eta von der Innenfläche der Wandung der Summe aller Flächen aller Öffnungen und vom Reflexionsgrad der Innenflächen ab. Gemäß der Erfindung ist daher vorgesehen, daß sich aus der Innenfläche A0 der Wandung des Hohlkörpers, der Summe A1 aller Flächen aller Öffnungen in der Wandung und aus dem Reflexionsgrad Rho bei der Berechnung des Wirkungsgrades Eta nach der Formel $Eta = Rho \times f / \left(1-Rho⁢\left(1-f\right)\right)$
ein Wirkungsgrad Eta von mindestens 40 %, vorzugsweise von mindestens 65 %, ergibt, wobei f = A1 / (A1 + A0) ist. Der Wirkungsgrad Eta ist hierbei im allgemeinen als Verhältnis des Lichtstroms, welcher durch A1 aus dem Hohlkörper austritt zu dem Lichtstrom der speisenden Lichtquellen definiert. Praktischerweise ist in vielen Ausführungsformen von Leuchtkörpern vorzusehen, daß die Fläche der Lichtaustrittsöffnung(en) möglichst klein gehalten wird, da hierdurch eine weiterführende Lichtlenkung des durch die Lichtaustrittsöffnungen abgegebenen Lichtstroms durch eine entsprechende Optik vereinfacht ist. Dies ist z.B. der Fall, wenn weiterführende lichtlenkende Reflektoren verwendet werden sollen. Aus der oben angegebenen Formel für den Wirkungsgrad Eta ergibt sich z.B. daß, wenn ein Wirkungsgrad von 65 % mit den beim Stand der Technik bekannten guten Reflexionsgraden von ca. 85 % erreicht werden soll, das Flächenverhältnis f mehr als 32 % betragen müßte. Verwendet man jedoch einen hohen Reflexionsgrad von z.B. 95 % so ergibt sich für das Flächenverhältnis f ein Wert von 9,7 %, was wiederum bedeutet, daß die Fläche der Lichtaustrittsöffnungen dank des hohen Reflexionsgrades wesentlich kleiner gehalten werden kann, ohne daß Einbußen beim Wirkungsgrad in Kauf genommen werden müßten. Bei entsprechend höheren Reflexionsgraden können noch entsprechend kleinere Lichtaustrittsöffnungen bei gleichbleibendem Wirkungsgrad verwendet werden.

Eine bevorzugte Ausführungsform des erfindungsgemäßen Leuchtkörpers sieht vor, daß im Leuchtkörper mindestens eine Lichteinlaßöffnung vorzugsweise zum Einlaß von Tageslicht und/oder Sonnenlicht und/oder mindestens eine künstliche Lichtquelle angeordnet ist. Der Hohlkörper mit diffus reflektierender Innenfläche kann auch ein oder mehrere Lichteintrittsöffnung(en) aufweisen, um alternativ oder zusätzlich zu einer integrierten Lichtquelle natürliches oder künstliches Licht von außen durch die Öffnungen in den Hohlkörper einzuspeisen. Durch die Vielfachreflexion des Lichts an den Innenflächen des Hohlkörpers ist die Lage der Lichteintrittsöffnung oder der künstlichen Lichtquelle im Hohlkörper des Leuchtkörpers unabhängig von der vom Leuchtkörper insgesamt abgestrahlten Leuchtwirkung. Dies ermöglicht eine sehr große Freiheit in der Gestaltung der Form des Leuchtkörpers. Darüber hinaus wird garantiert, daß die aus der Lichtaustrittsöffnung austretende Lichtverteilung stets diffus gestreut und unabhängig von der Lichtverteilung der im Hohlkörper befindlichen Lichtquelle und unabhängig von der Lichtverteilung der durch die Eintrittsöffnung einströmenden Lichtquelle ist. Wenn sowohl natürliches als auch künstliches Licht in den Hohlkörper eingestrahlt wird, so kann durch eine entsprechende Steuerung des Anteils an künstlichem Licht eine nahezu gleichmäßige Intensität des vom Leuchtkörper abgestrahlten Lichts bei maximal möglichem Sonnenlichtanteil über den gesamten Tagesablauf hinweg in Innenräumen aufrecht erhalten werden.

Eine bevorzugte Ausführungsform sieht vor, daß im Leuchtkörper zwei oder mehrere Lichtquellen oder Lichteinlaßöffnungen, vorzugsweise zum Einlaß von Tageslicht und/oder Sonnenlicht angeordnet sind, wobei die Mehrfachreflexion an den hochreflektierenden Innenflächen das in den Hohlkörper eingebrachte Licht, vorzugsweise praktisch vollständig, mischt. So wird verschiedenfarbiges Licht, ob es nun von einer oder unterschiedlichen Lichtquellen in den Hohlkörper des Leuchtkörpers eingestrahlt wird, in der Weise durch Mehrfachreflexionen des Lichts an den Innenflächen des Hohlkörpers gemischt, daß es die Lichtaustrittsflächen stets als Mischlicht, vorzugsweise weißes Licht, verläßt. So kann Tageslicht mit Kunstlicht oder verschiedenfarbiges Licht von verschiedenen Lichtquellen im Hohlkörper des Leuchtkörpers gezielt gemischt werden.

Durch die Lichtmischwirkung des erfindungsgemäßen Leuchtkörpers kann dieser auch derart ausgebildet sein, daß mindestens eine Lichtquelle vorgesehen ist, die in unterschiedliche Raumrichtungen verschiedenfarbiges Licht mit unterschiedlicher Spektralverteilung abstrahlt, wobei die Mehrfachreflexion des Lichts an der hochreflektierenden Innenfläche des Hohlkörpers das Licht verschiedener spektraler Lichtverteilung bzw. Farbverteilung - vorzugsweise zu weißem Licht - mischt. Hierbei kann alternativ auch vorgesehen sein, daß zwei oder mehrere Lichtquellen vorgesehen sind, die Licht mit jeweils verschiedener spektraler Lichtverteilung bzw. verschiedenem Farbinhalt abstrahlen, wobei die Mehrfachreflexion des Lichts an der hochreflektierenden Innenfläche des Hohlkörpers das Licht verschiedener spektraler Verteilung - vorzugsweise zu weißem Licht - mischt.

Neben der Farbmischung kann eine erfindungsgemäße Ausführungsform des Leuchtkörpers auch dazu verwendet werden, die Richtungsabhängigkeit der Intensität des Lichts, welche durch die Abstrahlcharakteristik einer Lichtquelle hervorgerufen ist, zu beseitigen. So sieht eine bevorzugte Ausführungsform vor, daß mindestens eine Lichtquelle vorgesehen ist, die in verschiedene Raumrichtungen Licht mit unterschiedlicher Intensität abstrahlt, wobei die Mehrfachreflexion des Lichts an der hochreflektierenden Innenfläche des Hohlkörpers dazu führt, daß die Intensität des vom Leuchtkörper - vorzugsweise über mindestens eine Lichtaustrittsöffnung - abgegebenen Lichts vollständig richtungsunabhängig ist. Durch die (diffuse) Mehrfachreflexion an der Innenseite wird unabhängig von ihrer ursprünglichen Ausstrahlungscharakteristik jede Lichtquelle (paralleles Sonnenlicht, diffuses Leuchtstofflampenlicht, Glühlampenlicht etc.) in eine "diffus strahlende Flächenlichtquelle" umgewandelt, die - vorzugsweise mit Reflektoren - gut beherrschbar ist. Die durch die Mehrfachreflektion erreichte Nivellierung der Intensität, der Richtung und des Farbgehaltes des von der oder den Lichtquellen abgestrahlten Lichts ist im speziellen auch für die Verwendung von verschiedenfarbigen punkt- und linienförmigen Lichtquellen oder verschiedenfarbigen Hochdruckentladungslampen günstig. Darüber hinaus kann der Nivellierungseffekt auch bei der Verwendung von mehreren Halbleiterlichtquellen (z.B. LEDs) verwendet werden.

Die erfindungsgemäßen hochreflektierenden Eigenschaften der Innenfläche des Hohlkörpers können, wie oben bereits angeführt, durch verschiedene Maßnahmen erreicht werden. So sieht eine bevorzugte Variante vor, daß die lichtstreuenden hochreflektierenden Innenflächen zumindest bereichsweise, vorzugsweise vollständig, eine lichtstreuende vorzugsweise weiße Folie aufweisen. Eine solche weiße Folie kann z.B. aus Polytetrafluoroethylen (PTFE) hergestellt werden. In einer anderen Ausführungsvariante kann alternativ dazu auch vorgesehen sein, daß die lichtstreuenden hochreflektierenden Innenflächen zumindest bereichsweise, vorzugsweise vollständig, eine lichtstreuende aufgerauhte, mattierte oder geätzte Oberfläche aufweisen.

Abweichend von diesen beiden Möglichkeiten kann darüber hinaus auch vorgesehen sein, daß die lichtstreuenden hochreflektierenden Innenflächen zumindest bereichsweise vorzugsweise vollständig eine - vorzugsweise aus Noppen, Vielfachkantung, Rillen oder anderen geraden oder schiefen Unebenheiten gebildetelichtstreuende makroskopische Oberflächenstruktur, aufweisen. Bei dieser Form der Ausbildung der hochreflektierenden lichtstreuenden Innenflächen kann sogar vorgesehen sein, daß die makroskopische Oberflächenstruktur aus glänzendem oder hochglänzendem Material besteht. Ein Beispiel für diese Variante besteht z.B. darin, eine hochglänzende Folie oder ein hochglänzendes Reflektorblech, dessen Oberfläche genoppt, gerillt, mehrfach gekantet oder dergleichen ausgeführt ist, zu verwenden. Auch auf diese Weise können Reflexionsgrade der Innenflächen des Hohlkörpers größer 95 % oder 98 % erzielt werden. Allen diese verschiedenen Varianten der Ausbildung der hochreflektierenden lichtstreuenden Innenflächen ist jedoch gemeinsam, daß das letztendlich den Leuchtkörper durch die Lichtaustrittsöffnung verlassende Licht angenehm diffus gestreut ist.

Eine besonders bevorzugte Ausführungsform sieht vor, daß mindestens eine lichtlenkende, vorzugsweise parabolisch geformte, Spiegeloptik oder eine andere Lichtlenkeinrichtung im Bereich der Lichtaustrittsöffnung des Leuchtkörpers angeordnet ist und das austretende Licht winkelmäßig begrenzt. Alternativ können auch Refraktoroptiken oder Diffraktoroptiken verwendet werden. Hierdurch wird zum einen bewirkt, daß das austretende Licht auf die zu beleuchtende Fläche bedarfsgerecht gezielt konzentriert wird. Andererseits wird verhindert, daß eine Person durch das aus dem Leuchtkörper austretende Licht geblendet wird. Zusätzlich können auch Blenden im Inneren des Hohlkörpers vorgesehen sein, wobei diese Blenden den direkten Blick auf die Lichtquelle oder die Lichteinlaßöffnung im Hohlkörper verhindern.

Eine bevorzugte Ausführungsform des erfindungsgemäßen Leuchtkörpers sieht vor, daß er eine vorzugsweise diffus streuende, für den nicht reflektierten Lichtanteil im wesentlichen lichtdurchlässige Wandung aufweist. Hierdurch wird eine besonders gleichmäßige und angenehme Ausleuchtung eines Raumes erzeugt. Durch die durch den hohen Reflexionsgrad erzeugte, stark konzentrierte Leuchtdichte innerhalb des Hohlraumes des Leuchtkörpers reicht der sehr geringe nicht an der Innenfläche des Hohlkörpers reflektierte sondern durch die Wandung transmittierte diffus gestreute Lichtanteil für eine für das menschliche Auge angenehme gleichmäßige Beleuchtung eines Raumes aus. Durch die Transmission des nicht reflektierenden Restlichts durch die Wandung wird somit der Wirkungsgrad des Leuchtkörpers weiter erhöht, da nahezu das gesamte wie auch immer eingespeiste Licht als Nutzlicht den Leuchtkörper verläßt.

Zur Verhinderung eines unnötigen Aufheizens der Wandung bzw. des Leuchtkörpers ist es günstig, daß die Wandung bzw. der Leuchtkörper möglichst wenig Lichtenergie in Form von Wärme absorbiert. Dies gilt vor allem für die außerhalb des sichtbaren Bereichs liegenden Spektralbereiche des Lichts, insbesondere für den infraroten Wellenlängenbereich. Erreicht werden kann die geringe Wärmeabsorption durch einen hohen Transmissionsgrad. Hierbei steht vor allem eine gute Transmission der infraroten Wellenlängenbereiche des Lichts im Vordergrund. So ist die Verwendung von Innenflächen mit einem Reflexionsgrad von mindestens 90 % für sichtbare Lichtanteile und einem Reflexionsgrad von nur ca. 20 % für den Infrarotbereich besonders günstig. Alternativ können aber auch Kühlrippen oder dergleichen am Hohlkörper vorgesehen sein. Zur Verhinderung von Verbrennungen sieht eine weitere Variante einen thermischen Berührungsschutz z.B. in Form von Gitter, Kunststoffrippen oder dergleichen vor.

Soll die Oberfläche A0 des Hohlkörpers möglichst klein gehalten werden, ist um eine unzulässige Aufheizung des Hohlkörpers zu verhindern, darauf zu achten, daß der Wärmedurchgangskoeffizient k der Wandung des Hohlkörpers ausreichend groß ist. Durch die Gleichung A0 = P/(dT * k) kann für eine gegebene Lampenleistung P und eine maximal zulässige Temperaturerhöhrung dT der mindestens benötigte Wärmedurchgangskoeffizient k des für die Wandung verwendeten Materials berechnet werden.

Eine bevorzugte Ausführungsform sieht vor, daß der Leuchtkörper ein vorzugsweise quaderförmiger Hohlkörper ist, welcher mit einer hochreflektierenden Folie ausgekleidet ist, wobei in dem Hohlkörper mindestens eine Lampe oder mindestens eine Lichteintrittsöffnung, - vorzugsweise für Tageslicht und/oder Sonnenlicht - und mindestens eine Blende angeordnet ist, wobei der Direktstrahlungsanteil ausgeblendet ist. Hierdurch wird eine Blendung von Personen bei ansonsten sehr angenehmer gezielter Lichtverteilung verhindert.

Weitere Merkmale und Einzelheiten der vorliegenden Erfindung ergeben sich aus der nachfolgenden Figurenbeschreibung. Dabei zeigen
- Fig. 1 bis 3: eine schematische Darstellung einer Glühlampe bzw. von Leuchtkörpern nach dem Stand der Technik,
- Fig. 4 bis 10: verschiedene erfindungsgemäße Ausführungsformen eines Leuchtkörpers,
- Fig. 11 bis 14: verschiedene Ausführungsvarianten von Spiegeloptiken, Refraktoroptiken und Diffraktoroptiken.

An den schematischen Darstellungen in Fig. 1 bis 3 werden die Nachteile von zahlreichen beim Stand der Technik bekannten Beleuchtungskörpern gezeigt. Fig. 1 zeigt eine einfache Glühlampe, bei der in Richtung der Fassung der Glühlampe kein Licht ausgestrahlt wird. Dies ist ein schematisches Beispiel dafür, daß Lichtquellen in der Regel eine Richtungsabhängigkeit in der abgestrahlten Intensität des Lichts aufweisen. In Fig. 2 wird dies anhand einer in einem Leuchtkörper 2 befindlichen Lichtquelle 1 verdeutlicht. Die Lichtquelle 1 in Fig. 2 strahlt in verschiedenen Richtungen Licht mit verschiedener Intensität ab. Dies resultiert letztendlich darin, daß im Winkelbereich senkrecht unter der Lichtquelle 1 bzw. der Lichtaustrittsöffnung 3 des Leuchtkörpers 2 Licht mit einer verhältnismäßig hohen Intensität abgestrahlt wird. Dies wird schematisch durch den Lichtstrahl 4 verdeutlicht. Im Gegensatz dazu nimmt die Intensität des abgestrahlten Lichts mit größer werdendem Winkel gegen die durch Strahl 4 verdeutlichte vertikale Abstrahlrichtung ab. Dadurch wird die Lichtintensität zu den Seiten hin geringer. Dieses seitlich abgestrahlte Licht geringerer Intensität wird durch die Strahlen 5 und 6 exemplarisch dargestellt.

Neben dem Problem der Richtungsabhängigkeit der Intensität des abgestrahlten Lichts bei Leuchtkörpern gemäß dem Stand der Technik existiert beim Stand der Technik bei verschiedenen Lichtquellen auch das Problem, daß eine Richtungsabhängigkeit in der spektralen Verteilung des abgestrahlten Lichts besteht. Dies wird in Fig. 3 anhand einer schematischen Darstellung eines Leuchtkörpers mit einer Entladungslampe gezeigt. In einer Entladungslampe 8 bildet sich am Boden ein Lampensumpf 9. Dieser verändert den spektralen Gehalt (die Farbe) des durch ihn hindurchtretenden Lichts. So wird das von der Gasentladungslampe erzeugte Licht beim Durchtritt durch den Lampensumpf 9 derart gefiltert, daß es als braunes Licht die Gasentladungslampe nach unten hin verläßt. Ein solcher Lichtstrahl mit braunem Licht ist schematisch als Strahl 10 in Fig. 3 dargestellt. Im Gegensatz hierzu führt der Strahlenweg 11 nicht durch den Lampensumpf und das auf seinem Weg verlaufende Licht wird somit nicht durch den Lampensumpf gefiltert. Es verläßt auf seinem Weg über eine Reflexion am Reflektor 7 die Gasentladungslampe als blaues Licht. Die Gesamtlichtwirkung eines solchen Leuchtkörpers wird somit dadurch charakterisiert, daß auf der Nutzebene 12 störende Farbflecken existieren, da die Nutzebene 12 bereichsweise mit verschiedenfarbigem Licht ausgeleuchtet wird. Diese hier erläuterten Probleme bisheriger Beleuchtungstechnik können auch nicht durch die beim Stand der Technik bekannte Hohlkörperleuchten ausreichend gelöst werden, da diese nicht zur gezielten Beleuchtung abgegrenzter Bereiche (z.B. von Arbeitsplätzen) verwendet werden können.

Fig. 4 zeigt nun eine erfindungsgemäße Ausführungsform eines Leuchtkörpers. Das von der Lichtquelle 13 abgestrahlte Licht wird an der lichtstreuend hochreflektierend ausgebildeten Innenfläche 14 des Hohlkörpers 15 mehrfach reflektiert, bevor ein Teil des Lichts durch die Lichtaustrittsöffnung 16 den Leuchtkörper verläßt. Die lichtstreuend hochreflektierenden Eigenschaften der Innenflächen 14 können in allen Ausführungsbeispielen z.B. durch geeignete Anstriche, makroskopische Oberflächenstrukturen oder das Einkleben von geeigneten Folien erreicht werden. Solche Folien können z.B. aus Polytetraethylenfolien oder aus mehrschichtigen polymerischen Filmen mit einer Außenschicht aus Polyethylenenaphthalate (PEN) gebildet werden.

An der Lichtaustrittsöffnung 16 kann je nach Bedarf eine Spiegeloptik 17 oder eine sonstige lichtlenkende Einrichtung (vgl. Fig. 11 bis 14) angebracht werden. Hierbei ist vorgesehen, daß unterschiedlichste Spiegelrasteroptiken an die Lichtaustrittsöffnung angebracht werden und damit eine Vielzahl von verschiedenen an den jeweiligen Bedarf angepaßten Lichtwirkungen erzielt werden können. Die Blende 18 verhindert, daß Licht auf direktem Wege von der Lampe 13 durch die Lichtaustrittsöffnung 16 den Leuchtkörper verlassen kann. Hierdurch wird verhindert, daß eine Person durch direkt von der Lichtquelle abgestrahltes Licht geblendet wird. Das durch die Lichtaustrittsöffnung 16 den Leuchtkörper verlassende Licht ist vor dem Verlassen des Leuchtkörpers mehrfach an der hochreflektierenden Innenfläche 14 lichtstreuend reflektiert worden und ist somit ein vollkommen richtungsunabhängiges, spektral vollständig gemischtes, angenehmes diffuses Licht. Zusätzlich zur Beleuchtung des Raumes über die Lichtaustrittsöffnung 16 kann vom Leuchtkörper auch diffuses Licht durch die Wandung des Hohlkörpers 15 abgegeben werden, wenn die Wandung des Hohlkörpers 15 lichtdurchlässig ausgebildet ist. Hierbei ist zu berücksichtigen, daß trotz des hohen Reflexionsgrades der Innenfläche 14 des Hohlkörpers 15 eine für die Beleuchtung eines Raumes ausreichende Lichtmenge durch die hochreflektierende Innenfläche und die Wandung des Hohlkörpers 15 transmittiert werden kann, da zum einen bei geeigneter Wandung deren Absorption zu vernachlässigen ist und zum anderen durch die Mehrfachreflexion eine derart hohe Leuchtdichte im Innenraum 19 des Hohlkörpers erzeugt wird, daß der geringe prozentuale Anteil des transmittierten Restlichts immer noch zur angenehmen Beleuchtung von Räumen ausreicht. Das Verhältnis zwischen dem durch die Wandung 15 des Leuchtkörpers austretenden Lichts und der Menge des durch die Lichtaustrittsöffnung 16 austretenden Lichts wird im wesentlichen durch das Verhältnis aus der Fläche der Lichtaustrittsöffnung 16 und der Gesamtfläche der hochreflektierenden Innenwandung 14 des Hohlkörpers 15 bestimmt und kann an den jeweiligen Bedarf angepaßt werden. Es ist somit eine genaue Steuerung zwischen den Anteilen der allgemeinen Raumbeleuchtung mit angenehm diffusen Licht und der konzentrierten Ausleuchtung von begrenzten Flächen möglich.

Durch eine entsprechende Ausführung des erfindungsgemäßen Leuchtkörpers kann für Büroarbeitsplätze eine Blendungsbegrenzung in alle Raumrichtungen für Winkelbereiche über 65° auf die Vertikale auf weniger als 1000 cd/m² erreicht werden.

Fig. 5 zeigt eine Variante mit zwei Lichtquellen 13, bei der der Hohlkörper 15 eine insgesamt ovale Querschnittsform und eine in die Wandung integrierte Spiegelrasteroptik 17 aufweist. Fig. 6 zeigt schematisch eine Variante mit mehreren Lichtaustrittsöffnungen 16.

Fig. 7 zeigt eine erfindungsgemäße Ausführungsform, bei der paralleles Sonnenlicht durch eine Lichteintrittsöffnung 20 in den Innenraum 19 des Hohlkörpers 15 eintritt. Durch Mehrfachreflexion des eintretenden Lichts an der hochreflektierend ausgebildeten Innenfläche 14 des Hohlkörpers 15 wird das eintretende Sonnenlicht in ein vollkommen richtungsunabhängiges diffuses Licht verwandelt und tritt anschließend aus der Lichtaustrittsöffnung 16 aus. Zusätzlich kann wiederum die Wandung 15 des Hohlkörpers lichtdurchlässig ausgebildet sein, wodurch auch ein Teil des Lichts durch die Wandung 15 des Leuchtkörpers transportiert und als diffus gestreutes Licht abgegeben wird. An die Lichtaustrittsöffnung 16 kann wie bei der Ausführungsform in Fig. 4 auch eine an den jeweiligen Bedarf angepaßte Spiegelrasteroptik 17 angebracht werden. Die Blende 18 verhindert wiederum, daß das durch die Lichteintrittsöffnung 20 eintretende Sonnenlicht direkt den Leuchtkörper durch die Lichtaustrittsöffnung 16 wieder verläßt, bevor es an den Innenwänden 14 mehrfach reflektiert wird.

Der Transport von Sonnenlicht zum Leuchtkörper kann, wie beim Stand der Technik bekannt, in einem Kanal aus vollreflektierenden Prismen oder in Lichtwellenleitern erfolgen. Als Alternative sind auch hochreflektierende Spiegelmaterialien möglich. Generell können als System zum Auffangen, Bündeln und Transportieren des Sonnenlichts bis zu dem zu beleuchtenden Raum Vorrichtungen nach dem Stand der Technik verwendet werden. Eine bevorzugte Ausführungsform hierzu sieht vor, daß der Leuchtkörper über eine Lichtleitung mit einem Heliostaten optisch verbunden ist, welcher das Sonnenlicht über die Lichtleitung in den Leuchtkörper leitet. Der Heliostat besteht dabei gemäß dem Stand der Technik im wesentlichen aus einer Anordnung von Spiegeln, deren Ausrichtung dem Lauf der Sonne nachgesteuert wird, sodaß solange wie möglich die optimale Menge Licht in die Lichtleitung eingekoppelt wird.

Zusätzlich zur Lichteintrittsöffnung 20, durch welche Sonnenlicht oder das Licht von externen künstlichen Lichtquellen eingebracht wird, kann noch eine zusätzliche künstliche Lichtquelle 13 angebracht ist. Diese Kombination aus mindestens einer Lichteintrittsöffnung und mindestens einer zusätzlichen Lichtquelle soll schematisch die Vielzahl der Kombinationsmöglichkeiten zwischen Kunst- und natürlichem Licht oder verschiedenen künstlichen Lichtquellen mit verschiedenen Abstrahlcharakteristiken und abgestrahlten Strahlenverteilungen des Lichts verdeutlichen.

In Fig. 8 wird noch einmal eine Variante zur Ausnutzung der Mischwirkung der Mehrfachreflexion des eingestrahlten Lichts im erfindungsgemäßen Hohlkörper des Leuchtskörpers verdeutlicht. Hier ist exemplarisch eine Vielzahl von kleinen Lichtquellen (z.B. verschiedenfarbige LEDs) im Hohlkörper angeordnet.

Neben der Mischung zu weißem Mischlicht kann durch die Verwendung entsprechender Lichtquellen, welche Licht mit bevorzugter spektraler Verteilungen (Farben) abstrahlen, auch Licht mit einer besonderen Farbwirkung gezielt gemischt werden, falls dies benötigt wird.

Fig. 9 zeigt eine Ausführungsvariante, bei der als Lichtquelle 13 eine Leuchtstoffröhre im Hohlkörper angeordnet ist .Fig. 10 zeigt schematisch eine Variante, bei der die lichtstreuende Wirkung der Innenflächen 14 des Hohlkörpers durch eine makroskopische Oberflächenstruktur erreicht wird. In dieser Variante können die Innenflächen sogar glänzend ausgeführt sein, da die lichtstreuende Wirkung durch die Oberflächenstruktur erreicht wird.

Insgesamt ergibt sich durch die Verwendung der erfindungsgemäß hochreflektierenden Innenflächen des Hohlkörpers, daß das vom Hohlkörper letztendlich abgegebene Licht unabhängig von der tatsächlichen Form des Hohlkörpers und damit des Leuchtkörpers nahezu vollständig diffus gestreut und richtungsunabhängig ist. Dies bedeutet eine große Freiheit bei der Gestaltung des Leuchtkörpers, ohne daß seine Lichtwirkung negativ beeinflußt würde. Hierbei ist es im allgemeinen günstig, daß das Verhältnis zwischen der Oberfläche des Hohlkörpers und dem umschlossenen Volumen des Hohlkörpers nicht das zweifache dieses Verhältnisses bei einer Kugel mit demselben Volumen übersteigt. Als weitere Dimensionierungsrichtlinie kann ebenfalls berücksichtigt werden, daß die maximale diagonale Ausdehnung nicht größer als das Dreifache der minimalen Diagonalen Ausdehnung beträgt. Bei elypsoidförmigen oder kugelförmigen Hohlkörpern wird im allgemeinen ein besonders hoher Wirkungsgrad erreicht. Andere günstige Formen sind zusammengesetzt aus ebenen Oberflächensegmenten oder aus zylindrisch gerollten Oberflächensegmenten und/oder kegelförmig gerollten Oberflächensegmenten. Diese Formen sind vorteilhaft, da sie einfach aus einem Folienmaterial durch Rollen, Kanten und Zusammenfügen hergestellt werden können. Andere günstige Formen sind im wesentlichen konvexe Polyeder, wie z.B. reguläre Polyeder (Tetraeder Würfel, Oktaeder, Dekaeder und Ikosaeder) sowie verzerrte reguläre Polyeder (z.B. Quader und allgemeine Pyramiden). Diese Ausführungsformen haben den Vorteil, daß sie aus wenigen ebenen Obeflächensegmenten bestehen und somit ebenfalls einfach hergestellt werden können.

Wie bereits erwähnt, kann die Art des Lichtaustritts aus der Lichtaustrittsöffnung 16 durch verschiedenartige lichtlenkende Einrichtung gezielt beeinflußt werden. Fig. 11 und 12 zeigen hierzu als eine Variante verschiedene Spiegeloptiken 17. Bei der in Fig. 13 gezeigten Variante wird zur Beeinflussung des austretenden Lichtes ein im wesentlichen plattenförmiger transparenter Körper mit schematisch defraktiven Strukturen wie z.B. Prismen, Pyramidenstumpfen oder total reflektierenden Hohlräumen mit gegebenenfalls teilweise reflektierenden Oberflächenbeschichtungen verwendet. Die refraktiven Strukturen 21 haben den Vorteil, daß sie flach und klein gestaltet werden können und kaum Absorptionsverluste aufweisen. Die in den Hohlraum zurückreflektierten Lichtanteile treten wieder aus dem Hohlraum aus, nachdem sie an den verschiedenen Innenflächen mehrfach reflektiert wurden. Das in Fig. 14 gezeigte Ausführungsbeispiel besteht aus einem im wesentlichen plattenförmigen Körper mit schematisch eingezeichneten optischen Beugungsstrukturen. Diese Strukturen sind als holographisch optische Elemente oder defraktive optische Elemente oder als computergenerierte Beugungsstrukturen als sogenannte "Kinoforms" oder "binary optics" bekannt. Die defraktiven Strukturen haben die selben Vorteile wie refraktive Strukturen 21. Außerdem können sie sehr preiswert vervielfältigt und hergestellt werden.

## Patentansprüche

1. Leuchtkörper zur Beleuchtung von Räumen mit einem von einer Wandung (15) begrenzten Hohlkörper, der zur Mehrfachreflexion von Licht im Inneren mit reflektierenden Innenflächen versehen ist, wobei die Innenflächen (14) des Hohlkörpers einen Reflexionsgrad von mindestens 90 % aufweisen und lichtstreuend ausgebildet sind und in der Wandung (15) des Hohlkörpers mindestens eine die Wandung (15) durchbrechende Lichtaustrittsöffnung (16) vorgesehen ist, **dadurch gekennzeichnet, dass** sich aus der Innenfläche A0 der Wandung (15) des Hohlkörpers, der Summe A1 aller Flächen aller Öffnungen (16, 20) in der Wandung (15) und aus dem Reflexionsgrad Rho bei der Berechnung des Wirkungsgrades Eta nach der Formel Eta = Rho x f / (1 - Rho (1 - f)) ein Wirkungsgrad Eta von mindestens 40 %, vorzugsweise von mindestens 65 %, ergibt, wobei f = A1 / (A1 + A0) ist und daß das Verhältnis der Innenfläche der Wandung (15) des Hohlkörpers zur Summe aller Flächen aller Öffnungen, vorzugsweise aller Lichtaustrittsöffnungen (16), in der Wandung (15) des Hohlkörpers größer als 5:1, vorzugsweise größer als 10:1, ist.

2. Leuchtkörper nach Anspruch 1, **dadurch gekennzeichnet, daß** die Innenflächen (14) des Hohlkörpers einen Reflexionsgrad größer als 95 % - vorzugsweise größer als 98 % - aufweisen.

3. Leuchtkörper nach einem der Ansprüche 1 bis 2, **dadurch gekennzeichnet, daß** in ihm mindestens eine Lichteinlaßöffnung (20) - vorzugsweise zum Einlaß von Tageslicht und/oder Sonnenlicht - und/oder mindestens eine künstliche Lichtquelle (13) angeordnet ist.

4. Leuchtkörper nach einem der Ansprüche 1 bis 3, **dadurch gekennzeichnet, daß** in ihm zwei oder mehrere Lichtquellen (13) oder Lichteinlaßöffnungen (20) - vorzugsweise zum Einlaß von Tageslicht und/oder Sonnenlicht - angeordnet sind, wobei die Mehrfachreflexion an den hochreflektierenden Innenflächen (14) das in den Hohlkörper eingebrachte Licht - vorzugsweise praktisch vollständig - mischt,

5. Leuchtkörper nach einem der Ansprüche 1 bis 4, **dadurch gekennzeichnet, daß** die lichtstreuenden hochreflektierenden Innenflächen zumindest bereichsweise, vorzugsweise vollständig, eine lichtstreuende vorzugsweise weiße Folie aufweisen.

6. Leuchtkörper nach einem der Ansprüche 1 bis 4, **dadurch gekennzeichnet, daß** die lichtstreuenden hochreflektierenden Innenflächen (14) zumindest bereichsweise, vorzugsweise vollständig, eine lichtstreuende aufgerauhte, mattierte oder geätzte Oberfläche aufweisen.

7. Leuchtkörper nach einem der Ansprüche 1 bis 4, **dadurch gekennzeichnet, daß** die lichtstreuenden hochreflektierenden Innenflächen (14) zumindest bereichsweise vorzugsweise vollständig eine - vorzugsweise aus Noppen, Vielfachkantung, Rillen oder anderen geraden oder schiefen Unebenheiten gebildete - lichtstreuende makroskopische Oberflächenstruktur, aufweisen.

8. Leuchtkörper nach Anspruch 7, **dadurch gekennzeichnet, daß** die makroskopische Oberflächenstruktur aus glänzendem oder hochglänzendem Material besteht.

9. Leuchtkörper nach einem der Ansprüche 1 bis 8, **dadurch gekennzeichnet, daß** mindestens eine lichtlenkende, vorzugsweise parabolisch geformte, Spiegeloptik (17) oder eine andere Lichtlenkeinrichtung im Bereich der Lichtaustrittsöffnung (16) des Leuchtkörpers angeordnet ist und das austretende Licht winkelmäßig begrenzt.

10. Leuchtkörper nach einem der Ansprüche 1 bis 8, **dadurch gekennzeichnet, daß** mindestens eine lichtlenkende Refraktoroptik oder Diffraktoroptik im Bereich der Lichtaustrittsöffnung (16) des Leuchtkörpers angeordnet ist und das austretende Licht winkelmäßig begrenzt.

11. Leuchtkörper nach einem der Ansprüche 1 bis 10, **dadurch gekennzeichnet, daß** er eine vorzugsweise diffus streuende, für den nicht reflektierten Lichtanteil im wesentlichen lichtdurchlässige Wandung (15) aufweist.

## Claims

1. A luminary for lighting rooms comprising a hollow body which is defined by a wall (15) and which is provided with reflecting inside surfaces for the multiple reflection of light in the interior, wherein the inside surfaces (14) of the hollow body have a degree of reflection of at least 90% and are light-scattering and provided in the wall (15) of the hollow body is at least one light exit opening (16) which passes through the wall (15), **characterised in that** the inside area A0 of the wall (15) of the hollow body, the sum A1 of all areas of all openings (16, 20) in the wall (15) and the degree of reflection Rho in calculation of the efficiency Eta in accordance with the formula Eta = Rho x f / (1 - Rho (1 - f)) gives an efficiency Eta of at least 40%, preferably at least 65%, wherein f= A1 / (A1 + A0) and that the ratio of the inside area of the wall (15) of the hollow body to the sum of all areas of all openings, preferably all light exit openings (16), in the wall (15) of the hollow body is greater than 5:1, preferably greater than 10:1.

2. A luminary according to claim 1 **characterised in that** the inside surfaces (14) of the hollow body have a degree of reflection of greater than 95%, preferably greater than 98%.

3. A luminary according to one of claims 1 and 2 **characterised in that** arranged therein is at least one light entry opening (20) - preferably for the entry of daylight and/or sunlight - and/or at least one artificial light source (13).

4. A luminary according to one of claims 1 to 3 **characterised in that** arranged therein are two or more light sources (13) or light entry openings (20) - preferably for the entry of daylight and/or sunlight - , wherein the multiple reflection at the highly reflecting inside surfaces (14) mixes - preferably practically completely - the light introduced into the hollow body.

5. A luminary according to one of claims 1 to 4 **characterised in that** the light-scattering highly reflecting inside surfaces have at least in region-wise manner and preferably completely a light-scattering preferably white film.

6. A luminary according to one of claims 1 to 4 **characterised in that** the light-scattering highly reflecting inside surfaces (14) have at least in region-wise manner and preferably completely a light-scattering roughened, matted or etched surface.

7. A luminary according to one of claims 1 to 4 **characterised in that** the light-scattering highly reflecting inside surfaces (14) have at least in region-wise manner and preferably completely a light-scattering macroscopic surface structure - preferably formed from knobs, multi-edged portions, grooves or other straight or oblique irregularities.

8. A luminary according to claim 7 **characterised in that** the macroscopic surface structure comprises shiny or highly shiny material.

9. A luminary according to one of claims 1 to 8 **characterised in that** at least one light-deflecting, preferably parabolically shaped optical mirror system (17) or another light-deflection means is arranged in the region of the light exit opening (16) of the luminary and the issuing light is limited in respect of angle.

10. A luminary according to one of claims 1 to 8 **characterised in that** at least one light-deflecting optical refractor system or optical diffractor system is arranged in the region of the light exit opening (16) of the luminary and the issuing light is limited in respect of angle.

11. A luminary according to one of claims 1 to 10 **characterised in that** it has a preferably diffusively scattering wall (15) which is substantially transparent for the non-reflected light component.

## Revendications

1. Dispositif d'éclairage pour l'illumination de locaux comprenant un corps creux limité par une paroi (15), qui est doté de surfaces intérieures réfléchissantes pour la réflexion multiple de la lumière à l'intérieur, les surfaces intérieures (14) du corps creux présentant un degré de réflexion d'au moins 90 % et étant conçues diffusantes et au moins une ouverture de sortie de lumière (16) traversant la paroi (15) étant prévue dans la paroi (15) du corps creux, **caractérisé en ce que**, à partir de la surface intérieure A0 de la paroi (15) du corps creux, de la somme A1 de toutes les surfaces de toutes les ouvertures (16, 20) dans la paroi (15) et du degré de réflexion Rho, on obtient lors du calcul du rendement Eta selon la formule Eta = Rho x f / (1- Rho (1-f)) un rendement Eta d'au moins 40 %, de préférence d'au moins 65 %, f étant égal à A1 / (A1 + A0) ; et **en ce que** le rapport entre la surface intérieure de la paroi (15) du corps creux et la somme de toutes les surfaces de toutes les ouvertures, de préférence de toutes les ouvertures de sortie de lumière (16), dans la paroi (15) du corps creux est supérieur à 5:1, de préférence supérieur à 10:1.

2. Dispositif d'éclairage selon la revendication 1, **caractérisé en ce que** les surfaces intérieures (14) du luminaire présentent un degré de réflexion supérieur à 95 %, de préférence supérieur à 98 %.

3. Dispositif d'éclairage selon l'une quelconque des revendications 1 à 2, **caractérisé en ce que** au moins une ouverture d'entrée de lumière (20), de préférence pour l'entrée de la lumière du jour et/ou de la lumière du soleil - et/ou au moins une source de lumière (13) artificielle est disposée dans ce luminaire.

4. Dispositif d'éclairage selon l'une quelconque des revendications 1 à 3, **caractérisé en ce que** dans le luminaire sont disposées deux ou plusieurs sources de lumière (13) ou ouvertures d'entrée de lumière (20), de préférence pour l'entrée de la lumière du jour et/ou de la lumière du soleil, la réflexion multiple sur les surfaces intérieures (14) à haute réflexion mélangeant, de préférence pratiquement complètement, la lumière introduite dans le corps creux.

5. Dispositif d'éclairage selon l'une quelconque des revendications 1 à 4, **caractérisé en ce que** les surfaces intérieures à haute réflexion et diffusantes présentent au moins par endroits, de préférence complètement, un film diffusant de préférence blanc.

6. Dispositif d'éclairage selon l'une quelconque des revendications 1 à 4, **caractérisé en ce que** les surfaces intérieures (14) à haute réflexion et diffusantes présentent au moins par endroits, de préférence complètement, une surface intérieure diffusante, rendue rugueuse, matée ou décapée.

7. Dispositif d'éclairage selon l'une quelconque des revendications 1 à 4, **caractérisé en ce que** les surfaces intérieures (14) à haute réflexion et diffusantes présentent au moins par endroits et de préférence complètement une structure de surface macroscopique diffusante, formée de préférence de nappes, d'arêtes multiples, de nervures ou d'autres aspérités droites ou inclinées.

8. Dispositif d'éclairage selon la revendication 7, **caractérisé en ce que** la structure de surface macroscopique est à base de matériau brillant ou très brillant.

9. Dispositif d'éclairage selon l'une quelconque des revendications 1 à 8, **caractérisé en ce que** au moins une optique de miroir (17) directrice de lumière, de préférence en forme de parabole, ou un autre dispositif directeur de lumière est disposé dans la zone de l'ouverture de sortie de lumière (16) du luminaire et limite au niveau de l'angle la lumière sortant.

10. Dispositif d'éclairage selon l'une quelconque des revendications 1 à 8, **caractérisé en ce que** au moins une optique de réfraction directrice de lumière ou une optique de diffraction est disposée dans la zone de l'ouverture de sortie de lumière (16) du luminaire et limite au niveau de l'angle la lumière sortant.

11. Dispositif d'éclairage selon l'une quelconque des revendications 1 à 10, **caractérisé en ce qu'**il présente une paroi (15) de préférence diffusante, sensiblement transparente pour la fraction de lumière non réfléchie.
